# EUROPÄISCHE PATENTSCHRIFT

(11) **EP 0 473 928 B1**
(45) Veröffentlichungstag und Bekanntmachung des Hinweises auf die Patenterteilung: **12.01.1994**
(21) Anmeldenummer: 91112529.2
(22) Anmeldetag: 25.07.1991
(51) Int. Cl.: A47G 9/08

(54) **Schlafsack mit Reissverschluss**
Zippered sleeping bag
Sac de couchage à fermeture éclair

(30) Priorität: 07.09.1990 DE 9012807 U
(43) Veröffentlichungstag der Anmeldung: 11.03.1992
(73) Patentinhaber: KNUT JAEGER MARKETING & PRODUCTION BIG PACK GMBH, D-73266 Bissingen (DE)
(72) Erfinder: Jaeger, Knut, W-7312 Kirchheim/Teck (DE)
(74) Vertreter: Körber, Wolfhart, Dr.rer.nat.

(56) Entgegenhaltungen:
- CH-A- 261 246
- DE-A- 3 208 229
- DE-B- 2 936 414
- DE-U- 8 911 979

## Beschreibung

Die Erfindung bezieht sich auf einen Schlafsack in Mumienform umfassend ein Fußteil und ein Kopfteil mit einem Kopfkissenbereich und einer Kopföffnung, der einen von seinem Fußende bis zu seinem Kopfteil seitlich verlaufenden Reißverschluß aufweist, der in der Kopföffnung ausläuft und zumindest teilweise in einer geschwungenen Kurvenform verläuft.

Der das Hineinschlüpfen der Person in den Schlafsack erleichternde Reißverschluß ist bezüglich seiner Handhabbarkeit für die Person und seines Nachteiles als unerwünschte Kältebrücke kritisch. Bisher wurden Schlafsäcke entweder mit Mittelreißverschluß - oder alternativ mit Seitenreißverschlußöffnung - gemacht, wobei der Reißverschluß entweder durchgehend vom Fußende bis zum Kopfteil verläuft oder auch als kurzer, sich nur über einen oberen Teil der Länge des Schlafsackes erstreckender Reißverschluß ausgebildet ist.

Schlafsäcke mit einem kurzen Mittelreißverschluß lassen sich einfacher produzieren und isolieren. Die Reißverschlußbedienung auf der Brust ist einfacher zu handhaben als ein seitlich im Schulterbereich liegender Reißverschluß. Nachteilig ist bei kurzen Mittelreißverschlüssen oder auch kurzen Seitenreißverschlüssen, daß man den Schlafsack im Bereich des Fußendes nicht durch teilweises Öffnen belüften kann. Auch ist die Verwendung eines solchen Schlafsackes als Decke durch vollständiges Öffnen nicht möglich.

Durchgehende, sich vom Fußende bis zum Kopfteil des Schlafsackes erstreckende Reißverschlüsse bilden zwar eine größere Kältebrücke, was jedoch durch entsprechende Abdeckung weitgehend beherrschbar ist, erleichtern der benutzenden Person jedoch den Einstieg in den Schlafsack erheblich, ermöglichen eine Belüftung des Fußendes und lassen sich in Verbindung mit einem umlaufenden Reißverschluß im Bereich des Fußendes zu einer Decke umfiinktionieren. Auch sind derartige Schlafsäcke zu einem Doppelschlafsack über den durchgehendell Reißverschluß ankoppelbar.

Aufgrund des größeren Verwendungsbereiches haben sich Schlafsäcke mit durchgehenden seitlichen Reißverschlüssen am Markt durchgesetzt. Ein am Kopfteil seitlich im Bereich der Schultern liegender Reißverschluß ist jedoch ungünstig durch die benutzende Person zu bedienen und stellt gerade für den wichtigen Schulterbereich ein Isolationsproblem dar.

Aus der DE-U 89-11 979.7 ist ein Schlafsack für Kinder bekannt, der keine sogenannte Mumienform und auch kein Kopfteil hat und bei dem die Arme und der Kopf des Kindes durch entsprechende Arm- bzw. eine Halsöffnung herausragen. Dieser Schlafsack ist durch einen Reißverschluß zu öffnen, welcher im unteren Bereich etwa über die Hälfte der Länge des Schlafsackes seitlich verläuft und im oberen Bereich in geschwungener Kurvenform in der Mitte der Halsöffnung ausläuft. Aus der CH-A-261 246 ist ein Mumienschlafsack bekannt, bei dem zwei Reißverschlüsse jeweils symmetrisch seitlich in der Kopföffnung enden.

Der Erfindung liegt die Aufgabe zugrunde bei einem Mumienschlafsack eine günstige Einstiegsöffnung durch entsprechende Gestaltung des Reißverschlusses zu erreichen und die Schließbewegung dieses Reißverschlusses besser der natürlichen Armbewegung des Benutzers anzupassen.

Zur Lösung dieser Aufgabe wird bei einem Schlafsack in Mumienform der eingangs genannten Art in einer ersten Ausbildung vorgeschlagen, daß der Reißverschluß im Bereich des Fußendes über etwa das untere Drittel der Länge des Schlafsacks seitlich verläuft und über die etwa beiden oberen Drittel in geschwungener Kurvenform in der Kopföffnung seitlich in Richtung derjenigen Schulterseite versetzt ausläuft, die der Seite des Reißverschlußverlaufs im Bereich des Fußendes abgewandt ist.

In einer zweiten Ausführung wird als Lösung vorgeschlagen, daß der Reißverschluß im Bereich des Fußendes über etwa das untere Drittel der Länge des Schlafsackes seitlich verläuft, über etwa das mittlere Drittel in geschwungener Kurvenform und im etwa oberen Drittel gerade in der Kopföffnung seitlich in Richtung derjenigen Schulterseite versetzt ausläuft, die der Seite des Reißverschlußverlaufs im Bereich des Fußendes abgewandt ist.

Der Reißverschluß liegt im Brustbereich günstig für die Betätigung durch den Benutzer. Eine eventuelle Kältebrücke im Bereich der Schulter der in dem Schlafsack liegenden Person ist vermieden. Am Fußende des Schlafsackes kann eine seitliche Belüftung erfolgen bei entsprechender bekannter Ausbildung des Reißverschlusses als in zwei Richtungen zu öffnender und zu schließender Reißverschluß. Auch die Benutzung des Schlafsackes als Decke ist durch die geschwungene Kurvenform des Reißverschlusses nicht prinzipiell beeinträchtigt.

Eine beispielsweise Ausführungsform der Erfindung wird bei einem Daunenschlafsack in Mumienform anhand der beiliegenden Zeichnungen erläutert. Es zeigen
- Fig. 1: eine perspektivische Ansicht des Schlafsackes mit im Bereich des Kopfteiles teilweise geöffnetem Reißverschluß,
- Fig. 2: eine Ansicht entsprechend Fig. 1 mit vollständig geschlossenem Reißverschluß und
- Fig. 3: im Ausschnitt eine Ansicht des Fußendes des Schlafsackes.

Der Schlafsack, insgesamt mit 1 bezeichnet hat ein übliches Kopfteil 2 mit Kopfkissenbereich 3 und ein Fußende 4. Der die Einstiegsöffnung des Schlafsackes verschließende durchgehende Reißverschluß 5 verläuft im Bereich des Fußendes 4 in dem mit 6 bezeichneten Bereich seitlich und von da ab, also etwa dem unteren Drittel der Länge des Schlafsackes in einer geschwungenen Kurvenform, deren Bereich hier mit 7 bezeichnet ist bis zur Kopföffnung 8 im Kopfteil 2. Der gesamte Reißverschluß ist mit üblichen Abdeckleisten 9 und 10 abgedeckt und der Schieber des Reißverschlusses kann am Ende des Reißverschlusses in der Kopföffnung 8 durch eine Lasche 11 mit Klettverschluß gesichert sein. Wie aus Fig. 3 ersichtlich, verläuft der Reißverschluß 5 am Fußende stirnseitig quer herumgezogen.

Bei der gezeigten Ausführungsform verläuft der Reißverschluß 5 über etwa die beiden oberen Drittel der Länge des Schlafsackes über die mit 7 bezeichnete Länge in einer flachen Kurve geschwungen in die Kopföffnung 8 aus. Die Lage des Reißverschlusses in der Kopföffnung 8 ist von der Mitte seitlich in Richtung/der Schulter der den Schlafsack benutzenden Person verschoben und zwar nach derjenigen Seite, die der seitlichen Lage des Reißverschlusses bei 6 am Fußende abgewandt ist. Hierdurch ergibt sich eine besonders günstig liegende Einstiegöffnung für die den Schlafsack benutzende Person und der Verlauf des Reißverschlusses entspricht noch besser der leicht von dem Arm der Person auszuführenden Schließbewegung.

## Patentansprüche

1. Schlafsack in Mumienform umfassend ein Fußteil und ein Kopfteil mit einem Kopfkissenbereich und einer Kopföffnung, der einen von seinem Fußende bis zu seinem Kopfteil seitlich verlaufenden Reißverschluß aufweist, der in der Kopföffnung (8) ausläuft und zumindest teilweise in einer geschwungenen Kurvenform (7) verläuft,
**dadurch gekennzeichnet,**
daß der Reißverschluß (5) im Bereich des Fußendes (4) über etwa das untere Drittel der Länge des Schlafsacks (1) seitlich verläuft und über die etwa beiden oberen Drittel in geschwungener Kurvenform in der Kopföffnung (8) seitlich in Richtung derjenigen Schulterseite versetzt ausläuft, die der Seite des Reißverschlußverlaufs im Bereich des Fußendes (4) abgewandt ist.

2. Schlafsack
in Mumienform umfassend ein Fußteil und ein Kopfteil mit einem Kopfkissenbereich und einer Kopföffnung, der einen von seinem Fußende bis zu seinem Kopfteil seitlich verlaufenden Reißverschluß aufweist, der in der Kopföffnung (8) ausläuft und zumindest teilweise in einer geschwungenen Kurvenform (7) verläuft,
**dadurch gekennzeichnet,**
daß der Reißverschluß (5) im Bereich des Fußendes (4) über etwa das untere Drittel der Länge des Schlafsackes (1) seitlich verläuft, über etwa das mittlere Drittel in geschwungener Kurvenform (7) und im etwa oberen Drittel gerade in der Kopföffnung (8) seitlich in Richtung derjenigen Schulterseite versetzt ausläuft, die der Seite des Reißverschlußverlaufs im Bereich des Fußendes (4) abgewandt ist.

3. Schlafsack nach Anspruch 1 oder 2,
**dadurch gekennzeichnet,**
daß der Reißverschluß (5) am Fußende (4) stirnseitig quer herumgezogen verläuft.

4. Schlafsack nach einem der vorhergehenden Ansprüche,
**dadurch gekennzeichnet**,
daß der Reißverschluß (5) als in zwei Richtungen zu öffnender und zu schließender Reißverschluß (5) ausgebildet ist.

## Claims

1. A sleeping bag in the form of a mummy, comprising a foot part and a head part with a pillow section and an opening for the head, having a zipper running on the side from its foot part to its head part and which runs into the opening for the head (8) and at least in part follows a sweeping curved path (7),
characterized in that
in the region of the foot end (4) over approximately the lower third of the length of the sleeping bag (1) the zipper (5) runs along the side and runs out in a sweeping curved path over approximately the two upper thirds into the opening for the head (8) displaced sideways in the direction of the shoulder side which lies opposite the side where the zipper runs in the foot part.

2. A sleeping bag in the form of a mummy, comprising a foot part and a head part with a pillow section and an opening for the head, having a zipper running on the side from its foot part to its head part and which runs into the opening for the head (8) and at least in part follows a sweeping curved path (7),
characterized in that
in the region of the foot end (4) over approximately the lower third of the length of the sleeping bag (1) the zipper (5) runs along the side, runs out in a sweeping curved path (7) over approximately the middle third and a straight path over approximately the upper third into the opening for the head (8) displaced sideways in the direction of the shoulder side which lies opposite where the zipper runs in the foot part.

3. A sleeping bag as claimed in claim 1 or 2,
characterized in that
at the foot end the zipper runs across and around the end.

4. A sleeping bag as claimed in any preceding claim,
characterized in that
the zipper (5) is formed as a zipper (5) which opens and closes in two directions.

## Revendications

1. Sac de couchage en forme de momie comprenant une partie de pied et une partie de tête avec une zone d'oreiller et une ouverture de tête, qui présente une fermeture à glissière s'étendant latéralement de son extrémité de pied à sa partie de tête, qui se termine dans l'ouverture de tête (8) et s'étend au moins partiellement sous une forme courbe sinueuse (7),
**caractérisé** en ce que la fermeture à glissière (5) s'étend latéralement dans la région de l'extrémité de pied (4) sur environ le tiers inférieur de la longueur du sac de couchage (1) et s'étend, sur environ les deux tiers supérieurs, sous une forme courbe sinueuse en se terminant à l'ouverture de tête (8) en étant décalée latéralement en direction du côté de l'épaule qui est opposée au côté du tracé de la fermeture à glissière dans la zone de l'extrémité de pied (4).

2. Sac de couchage en forme de momie comprenant une partie de pied et une partie de tête avec une zone d'oreiller et une ouverture de tête, qui présente une fermeture à glissière s'étendant latéralement de son extrémité de pied à sa partie de tête, qui se termine dans l'ouverture de tête (8) et s'étend au moins partiellement sous une forme courbe sinueuse (7),
**caractérisé** en ce que la fermeture à glissière (5) s'étend latéralement dans la région de l'extrémité de pied (4) sur environ le tiers inférieur de la longueur du sac de couchage (1) et s'étend sur environ le tiers médian sous une forme courbe sinueuse (7) et se termine approximativement dans le tiers supérieur, en ligne droite dans l'ouverture de tête (8) en étant décalée latéralement en direction du côté de l'épaule qui est opposée au côté du tracé de la fermeture à glissière dans la zone de l'extrémité de pied (4).

3. Sac de couchage selon la revendication 1 ou 2, caractérisé en ce que la fermeture à glissière (5) s'étend sur la face frontale de l'extrémité de pied (4) en l'entourant dans le sens transversal.

4. Sac de couchage selon une des revendications précédentes, caractérisé en ce que la fermeture à glissière (5) est sous la forme d'une fermeture à glissière s'ouvrant et se fermant dans les deux sens.
